# EUROPÄISCHE PATENTANMELDUNG

(11) **EP 4 353 908 A1**
(43) Veröffentlichungstag der Anmeldung: **17.04.2024**
(21) Anmeldenummer: 22201075.3
(22) Anmeldetag: 12.10.2022
(51) Int. Cl.: E01C 19/48

(54) **STRASSENBAUMASCHINE MIT WÄRMEPUMPE**

(71) Anmelder: Joseph Vögele AG, 67067 Ludwigshafen (DE)
(72) Erfinder: EUL, Achim, 68305 Mannheim (DE)
(74) Vertreter: Grünecker Patent- und Rechtsanwälte PartG mbB

(57) **Zusammenfassung**

Die Erfindung bezieht sich auf einer Straßenbaumaschine (1) in Form eines Straßenfertigers (2) zum Herstellen einer Einbauschicht (ES) oder Beschickerfahrzeugs (13) zum Fördern von Einbaumaterial (B, B') zu einem Straßenfertiger (2), wobei die Straßenbaumaschine (1) eine Zugmaschine (11, 11'), eine Primärantriebsquelle (3, 3'), ein Chassis (4, 4'), einen Gutbunker (5, 5') und ein Heizsystem (11, 11') umfasst, wobei das Heizsystem (11, 11') eine Wärmepumpe (14, 14') aufweist.

## Beschreibung

Die Erfindung bezieht sich auf eine Straßenbaumaschine in Form eines Straßenfertigers zum Herstellen einer Einbauschicht oder eines Beschickerfahrzeugs zum Fördern von Einbaumaterial zu einem Straßenfertiger gemäß dem Oberbegriff des Anspruchs 1 und auf ein Verfahren zum Betreiben eines Systems zum Aufwärmen mindestens einer ersten Komponente einer Straßenbaumaschine in Form eines Straßenfertigers zum Herstellen einer Einbauschicht oder Beschickerfahrzeugs zum Fördern von Einbaumaterial zu einem Straßenfertiger.

US 5,096,331 offenbart ein Vorheizsystem für Primär- und Ausbaubohlen, in dem ein durch eine Öffnung verursachter Abfall des Drucks einer zirkulierenden Hochdruckflüssigkeit zu einer Erwärmung einer Flüssigkeit führt, womit die Bohle aufgewärmt wird. US 5,899,630 offenbart ein Wärmeaustauschsystem, das in der Lage ist, Wärme von einem Abgassystem einer Asphaltpflastermaschine auf die Bohle der Asphaltpflastermaschine zu übertragen. In der DE 198 36 650 A1 wird das Prinzip der Flüssigkeitsreibung für die Bohlenheizung verwendet.

Straßenfertiger werden dazu eingesetzt, auf einem Platz, einem Weg oder einer Straße einen Belag aus Einbaumischgut bzw. Einbaumaterial oder Asphaltmischgut aufzubringen, beispielsweise aus Beton, bituminösem Einbaumischgut oder Asphalt. Solch ein Straßenfertiger weist üblicherweise einen Gutbunker auf, um eine bestimmte Menge von Einbaumischgut zu speichern, und eine an einem Maschinenrahmen der Zugmaschine des Straßenfertigers höhenverstellbar befestigte Einbaubohle zum Verdichten und Profilieren des einzubauenden Belages. Beschickerfahrzeuge werden zum Fördern von Einbaumaterial zu Straßenfertigern eingesetzt und weisen üblicherweise einen frontseitigen Materialbunker und eine Fördervorrichtung auf, mit der entsprechend dem Bedarf des Straßenfertigers Einbaumaterial aus dem Materialbunker nach hinten gefördert und in den Materialbunker des Straßenfertigers abgegeben wird.

Um zu verhindern, dass Asphaltmischgut an der Einbaubohle bzw. Glättblechen und Verdichtungsaggregaten (Tamper und Pressleisten) der Einbaubohle festklebt, sind üblicherweise in diesen Baugruppen des Straßenfertigers elektrische Heizsysteme integriert. Es gibt auch andere Komponente, bzw. Arbeitsaggregate eines Straßenfertigers und eines Beschickerfahrzeugs, sowie deren Gutbunker und/oder deren Fördersystem, die auch mit einem elektrischen Heizsystem integriert werden können. Bei z.B. einer Leistung der Bohlenheizung von 10 kW und einer Einschaltdauer von ca. 50% werden an einem 10-stündigen Arbeitstag ca. 50 kWh elektrische Energie benötigt. Dies verursacht erhebliche Energiekosten. Des Weiteren hat die elektrische Beheizung der Arbeitsaggregate z.B. der Einbaubohle bei elektrisch angetriebenen Straßenbaumaschinen zur Folge, dass eine größere Akkumulator-Kapazität beispielsweise im Bereich von 200 I oder mehr benötigt wird. Dementsprechend müsste die Konstruktion der Straßenbaumaschine angepasst werden, was wiederum Kosten verursacht.

Aufgabe der Erfindung ist es, eine Straßenbaumaschine in Form eines Straßenfertigers oder eines Beschickerfahrzeugs für einen Straßenfertiger mit einem hinsichtlich der oben genannten Probleme verbesserten Heizsystem zur Verfügung zu stellen.

Diese Aufgabe wird durch die Merkmale des Anspruchs 1 oder des Anspruchs 15 gelöst.

Die Erfindung betrifft eine Straßenbaumaschine in Form eines Straßenfertigers zum Herstellen einer Einbauschicht oder in Form eines Beschickerfahrzeugs zum Fördern von Einbaumaterial zu einem Straßenfertiger, wobei die Straßenbaumaschine eine Zugmaschine, eine Primärantriebsquelle, ein Chassis und einen Gutbunker und ein Heizsystem aufweist. Erfindungsgemäß weist das Heizsystem eine Wärmepumpe auf. Eine Wärmepumpe kann eine Maschine sein, die thermische Energie mit niedrigerer Temperatur aufnimmt und - zusammen mit der Antriebsenergie - als Nutzwärme auf ein zu beheizendes System oder Apparat mit höherer Temperatur überträgt. Der Vorteil eines Heizsystems mit einer Wärmepumpe ist die Verbesserung des Wirkungsgrads bzw. die Effizienz des Heizsystems. Das kann dazu führen die Energiekosten für das Heizsystem zu reduzieren. Ein weiterer Vorteil der Erfindung für eine elektrisch angetriebene Straßenbaumaschine ist, dass die für die Heizung benötigte Akkumulator-Kapazität und demzufolge der für den Akkumulator benötigte Bauraum nicht vergrößert werden muss. Die Wärmepumpe kann z.B. eine Luft-Fluid-Wärmepumpe oder Fluid-Fluid-Wärmepumpe sein. Die Primärantriebsquelle kann z.B. ein Elektromotor, ein Wasserstoffmotor, ein Verbrennungsmotor und/oder ein Hybridmotor sein. Zur Verbesserung des Wirkungsgrades könnte eine Wärmepumpe z.B. mit der elektrischen Energie mittels eines Elektromotors oder Generators betrieben von einem Verbrennungsmotor angetrieben werden. Dadurch kann z.B. ein Wirkungsgrad der Bohlenheizung von ca. 300-500% erreicht werden.

Die Wärmepumpe kann mindestens einen Verdampfer, einen Verflüssiger, einen Verdichter und/oder ein Expansionsventil aufweisen. In einem Kreislauf der Wärmepumpe kann z.B. ein Arbeitsmedium zirkuliert werden. Der Verdampfer kann dazu konfiguriert sein, aus der Umgebungsluft oder einer Wärmequelle der Straßenbaumaschine Wärme zu entziehen und ein in dem Verdampfer befindliches Arbeitsmedium bzw. Flüssigkeit zu verdampfen und in einen gasförmigen Zustand zu bringen. Der Verdichter kann dazu konfiguriert sein, das gasförmige Arbeitsmedium zu komprimieren und dadurch das Temperaturniveau und das Druckniveau des gasförmigen Arbeitsmediums zu erhöhen. Der Verflüssiger kann dazu konfiguriert sein, das gasförmige Arbeitsmedium zu kondensieren, so dass es seine Wärme in die Umgebung abgibt. Durch das Expansionsventil kann das Druckniveau des verflüssigten Arbeitsmediums verringert werden, wodurch sich das Arbeitsmedium wieder abkühlt. Die Wärmepumpe bzw. der Verdichter und/oder das Expansionsventil der Wärmepumpe kann mit einem Antrieb bzw. mit einem Motor betrieben werden. Der Verdichter und der Motor können voneinander getrennt oder einheitlich ausgebildet sein. Der Verdampfer, der Verflüssiger, der Verdichter und das Expansionsventil können in einem Gehäuse der Wärmepumpe angeordnet sein. Der Motor kann in dem Gehäuse der Wärmepumpe angeordnet sein. Die Wärmepumpe bzw. der Motor der Wärmepumpe kann elektrisch an einem Energiespeicher der Straßenbaumaschine oder an einem an dem Energiespeicher angeschlossenen Wechselrichter angeschlossen sein. Der Energiespeicher kann mit einer externen Stromquelle aufladbar sein. Der Energiespeicher kann eine Primärantriebsquelle der Straßenbaumaschine elektrisch speisen. Die Stromquelle der Wärmepumpe kann z.B. ein von der Primärantriebsquelle angetriebener elektrischer Generator oder eine vom Generator aufladbare Batterie sein.

Vorteilhaft ist es, wenn das Heizsystem dazu konfiguriert ist, Wärme aus Umgebungsluft und/oder aus einer Wärmequelle der Straßenbaumaschine zur Wärmegewinnung zu nutzen. Umgebungswärme kann in die Wärmepumpe mittels eines Luftwärmetauschers zugeführt werden. Als Wärmequelle kann beispielsweise eine Abwärme eines Kühlsystems der Straßenbaumaschine vorgesehen werden. Das Kühlsystem kann zum Abkühlen eines Energiespeichers bzw. des Akkumulators der Straßenbaumaschine oder einer Primärenergiequelle der Straßenbaumaschine vorgesehen werden. Das Kühlsystem kann einen Kühler bzw. einen Wärmetauscher aufweisen. Ein Arbeitsmedium bzw. Wärmeträger des Heizsystems kann durch den Kühler hindurchfließen, um die Abwärme des Energiespeichers oder eines anderen Apparats der Straßenbaumaschine zu der Wärmepumpe zu übertragen.

Besonders energieeffizient ist es, wenn das System dazu konfiguriert ist, mindestens eine erste Komponente der Straßenbaumaschine aufzuwärmen und mindestens eine zweite Komponente der Straßenbaumaschine abzukühlen. Das System kann dazu konfiguriert sein, mindestens die erste Komponente der Straßenbaumaschine aufzuwärmen und gleichzeitig mindestens die zweite Komponente der Straßenbaumaschine abzukühlen. Die erste Komponente der Straßenbaumaschine in Form eines Straßenfertigers kann die Einbaubohle bzw. ein Teil der Einbaubohle oder ein anderer Apparat des Straßenfertigers sein. Die zweite Komponente der Straßenbaumaschine in Form eines Straßenfertigers kann z.B. ein Energiespeicher bzw. ein Akkumulator oder die Primärenergiequelle sein.

Besonders vorteilhaft ist es, wenn das Heizsystem ein in einem ersten Kreislauf des Systems zirkulierendes erstes Arbeitsmedium und/oder ein in einem zweiten Kreislauf des Systems zirkulierendes zweites Arbeitsmedium und/oder ein in einem dritten Kreislauf des Systems zirkulierendes drittes Arbeitsmedium aufweist. Der erste Kreislauf kann geschlossen oder offen sein. In einem geschlossenen Kreislauf kann das gleiche Arbeitsmedium zirkuliert werden. In einem offenen Kreislauf kann das zirkulierende Arbeitsmedium erneuert werden, beispielsweise kann das Arbeitsmedium in den ersten Kreislauf angesaugt und nach einem Umlauf aus dem ersten Kreislauf ausgepumpt werden. Der zweite Kreislauf kann geschlossen sein. Der dritte Kreislauf kann geschlossen oder offen sein. Das erste Arbeitsmedium und/oder das dritte Arbeitsmedium kann ein gasförmiges oder flüssiges Kühlmittel bzw. Wärmeträger beinhalten. Das zweite Arbeitsmedium kann ein flüssiges Kühlmittel bzw. Wärmeträger beinhalten. Das erste Arbeitsmedium und/oder das dritte Arbeitsmedium kann Wasser, Luft oder eine Mischung aus diesen beiden sein. Die Umgebungsluft als das erste Arbeitsmedium kann mittels einer Luftströmungsmaschine bzw. einem Ventilator in den ersten Kreislauf zugeführt werden. Die Umgebungsluft kann mittels des Ventilators in einen ersten Luftführungskanal des ersten Kreislaufs zugeführt werden. Der erste Luftführungskanal kann an dem Verdampfer bzw. an einem Gehäuse des Verdampfers angeschlossen sein, so dass das erste Arbeitsmedium mit dem Verdampfer bzw. mit dem in dem Verdampfer befindlichen zweiten Arbeitsmedium in Wärmetauschkontakt ist. Der erste Luftführungskanal kann ein Teil eines Rohrs des ersten Kreislaufs sein. Das erste Arbeitsmedium kann in dem Rohr zirkuliert werden, wobei das Rohr teilweise um den Verdampfer bzw. um ein Gehäuse des Verdampfers herumgewickelt ist, so dass das erste Arbeitsmedium mit dem Verdampfer in Wärmetauschkontakt ist. Das erste Arbeitsmedium kann in dem ersten Kreislauf mittels der Luftströmungsmaschine oder einer Pumpe, beispielsweise einer Zirkulationspumpe, zirkuliert werden. Das erste Arbeitsmedium bzw. Umgebungsluft kann aus einem zweiten Luftführungskanal des ersten Kreislaufs wieder in die Umgebung abgegeben werden. Das zweite Arbeitsmedium kann mittels einer Pumpe beispielsweise mittels einer Zirkulationspumpe in dem zweiten Kreislauf zirkuliert werden. Der zweite Kreislauf kann in dem Gehäuse der Wärmepumpe angeordnet sein. Das dritte Arbeitsmedium kann in dem dritten Kreislauf mittels einer Pumpe, beispielsweise mittels einer Zirkulationspumpe, zirkuliert werden. Das dritte Arbeitsmedium kann in einer Verrohrung zirkuliert werden, wobei die Verrohrung teilweise um den Verflüssiger bzw. ein Gehäuse des Verflüssigers herumgewickelt ist. Die Verrohrung kann mittels einer druckfesten Rohrkupplung an dem Gehäuse der Wärmepumpe angeschlossen sein.

Vorteilhaft ist es, wenn die Wärmepumpe dazu konfiguriert ist, eine erste Temperatur des zweiten Arbeitsmediums auf eine zweite Temperatur zu erhöhen. Dadurch wird eine Komponente der Straßenbaumaschine besonders effizient aufgewärmt werden.

Vorteilhaft ist es, wenn eine Temperatur des in dem dritten Kreislauf zirkulierenden dritten Arbeitsmediums z.B. zwischen 75°C und 200°C, vorzugsweise zwischen 100°C und 150°C beträgt. Die Temperatur des dritten Arbeitsmediums kann zwischen 125°C und 175°C betragen. Die Temperatur des dritten Arbeitsmediums kann niedriger als 125°C sein. Diese Wärme kann für das Heizen der Einbaubohle des Straßenfertigers verwendet werden. Ein Druckwert des in dem dritten Kreislauf zirkulierenden dritten Arbeitsmediums kann z.B. zwischen 1 bar bis 3 bar betragen. Der zweite Druckwert kann 2 bar sein.

Besonders effizient ist es, wenn das erste Arbeitsmedium mindestens mit einem Kühlapparat bzw. einem Kühler eines Energiespeichers der Straßenbaumaschine in Wärmetauschkontakt ist. Der Kühler kann z.B. ein Wärmetauscher sein. Der Kühler kann ein Teil bzw. eine Komponente des Heizsystems sein. Der Kühler kann an den ersten Kreislauf angeschlossen sein, so dass das erste Arbeitsmedium durch den Kühler durchfließt. Der Kühler kann ein Plattenwärmetauscher oder eine Verrohrung sein. Der Kühler kann an dem Energiespeicher angeordnet oder in den Energiespeicher integriert sein. Das erste Arbeitsmedium kann in seinem erwärmten Zustand in dem Rohr um den Verdampfer herum zirkuliert werden, um das zweite Arbeitsmedium darin zu verdampfen. Das erste Arbeitsmedium kann in seinem abgekühlten Zustand in dem ersten Kreislauf weiter zu dem Kühler zugeführt werden, und durch die Abwärme des Energiespeichers erwärmt werden. Dadurch wird die Abwärme des Energiespeichers an den Verdampfer der Wärmepumpe übertragen und zum Erzeugen von Wärme verwendet.

Es wäre auch vorstellbar, dass der erste Kreislauf offen ist. Hier kann die Umgebungsluft mittels des Ventilators in den Luftführungskanal des ersten Kreislaufs zugeführt werden. Eine erste Menge des ersten Arbeitsmediums kann nach einem Umlauf um den Verdampfer herum, in einem abgekühlten Zustand aus einem zweiten Luftführungskanal des ersten Kreislaufs in die Umgebung gegeben werden. Eine zweite Menge des ersten Arbeitsmediums kann in den ersten Kreislauf in einem abgekühlten Zustand weiter zirkuliert und durch den Kühler durchfließen.

Vorteilhaft ist es, wenn das dritte Arbeitsmedium mit der ersten Komponente der Straßenbaumaschine in Wärmetauschkontakt ist. Das dritte Arbeitsmedium kann mit mehreren Komponenten der Straßenbaumaschine in Wärmetauschkontakt sein. Das dritte Arbeitsmedium kann mit einem Wärmetauscher in Wärmetauschkontakt sein, der dazu konfiguriert ist, mindestens die erste Komponente oder einen Teil der ersten Komponente aufzuwärmen. Das dritte Arbeitsmedium kann durch den Wärmetauscher hindurchfließen. Mindestens ein Wärmetauscher kann in der ersten Komponente oder in einem Teil der ersten Komponente integriert sein. Der Wärmetauscher kann ein Plattenwärmetauscher oder eine Verrohrung sein. Der Wärmetauscher kann z.B. an einem Glättblech und/oder einem Tamper und/oder einer Pressleiste angebracht sein. Das dritte Arbeitsmedium kann in der Verrohrung, die an dem Gehäuse der Wärmepumpe druckfest angeordnet ist, zu der ersten Komponente der Straßenbaumaschine zugeführt werden.

Noch zuverlässiger ist das Heizsystem, wenn das erste Arbeitsmedium und/oder das zweite Arbeitsmedium und/oder das dritte Arbeitsmedium ein Frostschutzmittel beinhaltet. Das Frostschutzmittel kann z.B. Glycerin und/oder Ethylenglycol und/oder Ethanol beinhalten.

In einer Ausführungsform ist die Wärmepumpe bzw. das Gehäuse der Wärmepumpe an der Zugmaschine angeordnet. Der Motor der Wärmepumpe kann in dem Gehäuse der Wärmepumpe angeordnet sein. Die Luftströmungsmaschine kann direkt an dem Gehäuse der Wärmepumpe oder an einer anderen Stelle der Zugmaschine angeordnet sein.

In einer besonders platzsparenden Ausführungsform ist die Wärmepumpe bzw. das Gehäuse der Wärmepumpe an der ersten Komponente angeordnet. Dies hat den Vorteil, eine Zuführstrecke des dritten Arbeitsmediums von der Wärmepumpe zu der ersten Komponente bzw. dem an der ersten Komponente angeordneten Wärmetauscher abzukürzen. Das kann einen Wärmeverlust entlang der Zuführstrecke verringern oder verhindern.

In einer Ausführungsform ist die Straßenbaumaschine ein Straßenfertiger, wobei die erste Komponente eine Einbaubohle des Straßenfertigers ist. Die Einbaubohle kann an einem Maschinenrahmen der Zugmaschine des Straßenfertigers befestigt sein. Das Heizsystem kann dazu konfiguriert sein, mindestens einen Teil der Einbaubohle und/oder mindestens eine andere Komponente des Straßenfertigers sowie einen Gutbunker und eine Fördervorrichtung aufzuwärmen. Die Komponente der Einbaubohle kann ein Glättblech und/oder ein Tamper und/oder eine Pressleiste sein. Der Wärmetauscher kann auf dem Glättblech und/oder einem Tamper und/oder einer Pressleiste eines Bohlengrundkörpers oder eines Bohlenausziehteils der Einbaubohle angebracht sein. Der Wärmetauscher kann eine Verrohrung oder ein Plattenwärmetauscher sein. Der Wärmetauscher kann an der Einbaubohle so angeordnet sein, dass er mit dem Einbaumaterial in Kontakt kommt. Der Wärmetauscher kann in dem Glättblech und/oder in dem Tamper und/oder in der Pressleiste eines Bohlengrundkörpers oder eines Bohlenausziehteils der Einbaubohle integriert sein.

Die Straßenbaumaschine kann alternativ ein Beschickerfahrzeug sein. Das Heizsystem kann dazu konfiguriert sein, mindestens eine Komponente des Beschickerfahrzeugs sowie einen Gutbunker und/oder eine Fördervorrichtung aufzuwärmen.

Die Erfindung bezieht sich weiter auf ein Verfahren zum Betreiben eines Heizsystems einer Straßenbaumaschine in Form eines Straßenfertigers zum Herstellen einer Einbauschicht oder in Form eines Beschickerfahrzeugs zum Fördern von Einbaumaterial zu einem Straßenfertiger, wobei die Straßenbaumaschine eine Zugmaschine, eine Primärantriebsquelle, ein Chassis und einen Gutbunker aufweist, wobei das Heizsystem eine Wärmepumpe aufweist, wobei das Verfahren die folgenden Verfahrensschritte umfasst: Zirkulieren eines ersten Arbeitsmediums in einem ersten Kreislauf, Übertragen einer Wärme von dem ersten Arbeitsmedium auf ein in einem zweiten Kreislauf zirkulierendes zweites Arbeitsmedium, Erhöhen einer ersten Temperatur des zweiten Arbeitsmediums auf eine zweite Temperatur durch Verdichten das zweiten Arbeitsmediums, Übertragen einer Wärme von dem zweiten Arbeitsmedium auf ein in einem dritten Kreislauf zirkulierendes drittes Arbeitsmedium, Übertragen einer Wärme von dem dritten Arbeitsmedium auf eine erste Komponente der Straßenbaumaschine. Sämtliche Merkmale, die oben in Zusammenhang mit dem Heizsystem der Straßenbaumaschine offenbart sind, können einzeln oder zusammen in diesem Verfahren zum Einsatz kommen oder umgekehrt.

Die Erfindung bezieht sich weiter auf eine Verwendung von einer Umgebungsluftwärme und/oder Abwärme eines Kühlsystems einer Straßenbaumaschine in Form eines Straßenfertigers oder eines Beschickerfahrzeugs für das Heizen eines Arbeitsaggregats der Straßenbaumaschine. Sämtliche Merkmale, die oben in Zusammenhang mit dem Heizsystem der Straßenbaumaschine oder mit dem Verfahren zum Heizen einer Komponente einer Straßenbaumaschine offenbart sind, können einzeln oder zusammen in dieser Verwendung zum Einsatz kommen oder umgekehrt.

Ausführungsformen gemäß der Erfindung werden durch die folgenden Figuren gezeigt. Dabei zeigen:
Fig. 1 eine schematische Perspektivansicht einer Straßenbaumaschine in Form eines Straßenfertigers,
Fig. 2 eine schematische Perspektivansicht einer Straßenbaumaschine in Form eines Beschickerfahrzeugs,
Fig. 3 eine schematische Darstellung einer Ausführungsform des erfindungsgemäßen Heizsystems,
Fig. 4 eine schematische Darstellung einer weiteren Ausführungsform des erfindungsgemäßen Heizsystems,
Fig. 5 eine schematische Darstellung einer weiteren Ausführungsform des erfindungsgemäßen Heizsystems,
Fig. 6 eine schematische Darstellung einer weiteren Ausführungsform des erfindungsgemäßen Heizsystems,
Fig. 7 eine schematische Darstellung einer weiteren Ausführungsform des erfindungsgemäßen Heizsystems.

Figur 1 zeigt in perspektivischer Ansicht von schräg hinten eine Straßenbaumaschine 1, bei der es sich um einen Straßenfertiger 2 zur Herstellung einer Einbauschicht ES handelt. Der Straßenfertiger 2 ist selbstfahrend. Der Straßenfertiger 2 hat eine Zugmaschine M, eine Primärantriebsquelle 3, ein Chassis 4, einen Gutbunker 5 zur Aufnahme eines Einbaumaterials B (Asphaltmischgut), einen Bedienstand 6, ein Fahrerdach 7, eine an dem Chassis 4 höhenverstellbar gelagerte und in Fahrtrichtung R geschleppte Einbaubohle 8, eine Fördereinheit 9 um das Einbaumaterial B aus einem Gutbunker 5 des Straßenfertigers 2 der Einbaubohle 8 zu einer Querverteilervorrichtung 10 der Straßenbaumaschine 1 zur Verfügung zu stellen. Der Straßenfertiger 2 umfasst ein erfindungsgemäßes Heizsystem 11. Das Heizsystem 11 ist mindestens dazu konfiguriert, eine erste Komponente 12 des Straßenfertigers 2, z.B. die Einbaubohle 8, aufzuwärmen.

Figur 2 zeigt in perspektivischer Ansicht von schräg hinten eine Straßenbaumaschine 1, bei der es sich um ein Beschickerfahrzeug 13 zum Fördern von Einbaumaterial B' zu einem hinterherfahrenden Straßenfertiger 2 handelt. Das Beschickerfahrzeug 13 ist selbstfahrend und umfasst eine Zugmaschine M', eine Primärantriebsquelle 3' ein Chassis 4', einen Gutbunker 5' zur Aufnahme des Einbaumaterials B', einen Bedienstand 6', ein Fahrerdach 7', eine Fördereinheit 9' um das Einbaumaterial B', aus dem Gutbunker 5' des Beschickerfahrzeugs 13 in den Gutbunker 5' des Straßenfertigers 2 zu transportieren. Das Beschickerfahrzeug 13 umfasst ein erfindungsgemäßes Heizsystem 11'. Das Heizsystem 11' ist mindestens dazu konfiguriert, eine erste Komponente 12' des Beschickerfahrzeugs 13 aufzuwärmen, z.B. den Gutbunker 5'.

Figur 3 zeigt eine Ausführungsform des erfindungsgemäßen Heizsystems 11, 11'. Das Heizsystem 11, 11' offenbart eine Wärmepumpe 14, 14' umfassend einen Verdampfer 15, 15', einen Verflüssiger 16, 16', einen Verdichter 17, 17', ein Expansionsventil 18, 18' und einen Elektromotor 19, 19', die in einem Gehäuse 20, 20' der Wärmepumpe 14, 14' angeordnet sind. Das Gehäuse 20, 20' ist an der Zugmaschine M, M' angeordnet. In einem ersten Kreislauf 21, 21' des Heizsystems 11, 11' wird ein erstes Arbeitsmedium 22, 22' bzw. Luft zirkuliert. Die Umgebungsluft wird mittels einer Luftströmungsmaschine 23, 23' in einen ersten Luftführungskanal 24, 24' eines Rohrs 25, 25' des ersten Kreislaufs 21 zugeführt und aus einem zweiten Luftführungskanal 26, 26' abgeführt. Das erste Arbeitsmedium 22, 22' wird in dem Rohr 25, 25' des ersten Kreislaufs 21 zirkuliert, beispielweise mittels einer Pumpe (nicht gezeigt). Ein Teil des Rohrs 25, 25' ist für den Wärmetausch um den Verdampfer 15, 15' herumgewickelt.

Die Wärme der Umgebungsluft verdampft ein in einem zweiten Kreislauf 27, 27' des Heizsystems 11, 11' zirkulierendes zweites Arbeitsmedium 28, 28' in dem Verdampfer 15, 15'. Das zweite Arbeitsmedium 28, 28' wird in einem gasförmigen Zustand dem Verdichter 17, 17' zugeführt und mittels des Verdichters 17, 17' komprimiert und dadurch aufgeheizt. Hier wird eine erste Temperatur T1, T1' des zweiten Arbeitsmediums 28, 28' auf eine zweite Temperatur T2, T2' erhöht. In dem Verflüssiger 16, 16' wird das zweite Arbeitsmedium 28, 28' kondensiert, so dass die Wärme des zweiten Arbeitsmediums 28, 28' in die Umgebung abgegeben wird. Das zweite Arbeitsmedium 28, 28' wird in einem flüssigen Zustand weiter zu dem Expansionsventil 18, 18' zugeführt. Mittels des Expansionsventils 18, 18' wird ein Druckniveau des zweiten Arbeitsmediums 28, 28' verringert und das zweite Arbeitsmedium 28, 28' wird weiter abgekühlt.

Der Elektromotor 19, 19' wird von einem Wechselrichter W, W' eines Energiespeichers 29, 29' des Straßenfertigers 2 elektrisch versorgt.

In einem dritten Kreislauf 30, 30' des Heizsystems 11, 11' wird ein drittes Arbeitsmedium 31, 31' bzw. eine Flüssigkeit umfassend beispielsweise Wasser und Frostschutzmittel in einer Verrohrung 32, 32' beispielweise mittels einer Pumpe (nicht gezeigt) zirkuliert. Ein Teil der Verrohrung 32, 32' ist um den Verflüssiger 16, 16' herumgewickelt. Ein Teil der Verrohrung 32, 32' befindet sich außerhalb des Gehäuses 20, 20' und ein Teil der Verrohrung 32, 32' ist an dem Gehäuse 20, 20' befestigt. Das zweite Arbeitsmedium 28, 28' in dem Verflüssiger 16, 16' überträgt seine Wärme teilweise auf das dritte Arbeitsmedium 31, 31' und kühlt dabei ab. Das erwärmte dritte Arbeitsmedium 31, 31' wird zu einem Wärmetauscher 33, 33'zugeführt. Das dritte Arbeitsmedium 31, 31' wird durch den Wärmetauscher 33, 33' hindurchgeflossen und die Komponente 12, 12' aufgewärmt. Der Wärmetauscher 33 kann an der ersten Komponente 12, des Straßenfertigers 2 beispielweise an einem Glättblech 34 der Einbaubohle 8 angeordnet sein. Der Wärmetauscher 33' kann an der ersten Komponente 12' des Beschickerfahrzeugs 13 beispielweise an dem Gutbunker 5' angeordnet sein. Anschließend wird das dritte Arbeitsmedium 31, 31' zu dem Verflüssiger 16, 16' abgeführt und da wieder aufgewärmt. Eine Temperatur T des in dem dritten Kreislauf zirkulierenden dritten Arbeitsmediums kann bis zu 125°C erreichen.

Figur 4 zeigt eine weitere Ausführungsform des erfindungsgemäßen Heizsystems 11, 11'. Diese Ausführungsform unterscheidet sich von der in der Figur 3 dargestellten Ausführungsform, indem das Heizsystem 11, 11' während des Aufwärmens der ersten Komponente 12, 12' eine zweite Komponente 35, 35' der Straßenbaumaschine 1 abkühlt. Hier wird die Abwärme der zweiten Komponente 35, 35' als eine Wärmequelle 36, 36' für das Heizsystem 11, 11' verwendet. Die zweite Komponente 35, 35' kann ein Energiespeicher 29, 29' sein. Das in dem ersten Kreislauf 21, 21' zirkulierende erste Arbeitsmedium 22, 22' wird durch den Wärmetauschkontakt mit dem Verdampfer 15, 15' in der Wärmepumpe 14, 14' abgekühlt und zu einem Kühler 37, 37' des Energiespeichers 29, 29' zugeführt. Das erste Arbeitsmedium 22, 22' in seinem abgekühlten Zustand wird den Energiespeicher 29, 29' abkühlen und wird dadurch erwärmt. Das erste Arbeitsmedium 22, 22' wird in seinem erwärmten Zustand der Wärmepumpe 14, 14' zugeführt und wird seine Wärme durch den Wärmetauschkontakt mit dem Verdampfer 15, 15' auf das zweite Arbeitsmedium 28, 28' übertragen. Wie oben beschrieben wird das dritte Arbeitsmedium 31, 31' durch die Wärmepumpe 14, 14' aufgewärmt und gibt wiederum seine Wärme mittels des Wärmetauschers 33, 33' auf die erste Komponente 12, 12' ab.

Figur 5 zeigt eine weitere Ausführungsform des erfindungsgemäßen Heizsystems 11, 11'. Diese Ausführungsform unterscheidet sich von der in der Figur 4 dargestellten Ausführungsform, indem der erste Kreislauf 21, 21' an dem Kühler 37, 37' des Energiespeichers 29, 29' angeschlossen ist, um die Abwärme des Energiespeichers 29, 29' für das Verdampfen des zweiten Arbeitsmedium 28, 28'zu verwenden. An dem ersten Kreislauf 21, 21' ist die Luftströmungsmaschine 23, 23' angeschlossen, um die Umgebungsluft in einen dritten Luftführungskanal 38, 38' des ersten Kreislaufs 21, 21' zuzuführen und aus einem vierten Luftführungskanal 39, 39' wieder in die Umgebung zu geben.

Figur 6 zeigt eine weitere Ausführungsform des erfindungsgemäßen Heizsystems 11 für den Straßenfertiger 2. Diese Ausführungsform unterscheidet sich von der in der Figur 4 dargestellten Ausführungsform, indem die Wärmepumpe 14 an der Einbaubohle 8 des Straßenfertigers 2 angeordnet ist.

Figur 7 zeigt eine weitere Ausführungsform des erfindungsgemäßen Heizsystems 11 für den Straßenfertiger 2. Diese Ausführungsform unterscheidet sich von der in der Figur 3 dargestellten Ausführungsform, indem die Wärmepumpe 14 an der Einbaubohle 8 des Straßenfertigers 2 angeordnet ist.

## Patentansprüche

1. Straßenbaumaschine (1) in Form eines Straßenfertigers (2) zum Herstellen einer Einbauschicht (ES) oder Beschickerfahrzeugs (13) zum Fördern von Einbaumaterial (B, B') zu einem Straßenfertiger (2), wobei die Straßenbaumaschine (1) eine Zugmaschine (11, 11'), eine Primärantriebsquelle (3, 3'), ein Chassis (4, 4'), einen Gutbunker (5, 5') und ein Heizsystem (11, 11') umfasst,
**dadurch gekennzeichnet, dass**
das Heizsystem (11, 11') eine Wärmepumpe (14, 14') aufweist.

2. Straßenbaumaschine nach Anspruch 1, **dadurch gekennzeichnet, dass** die Straßenbaumaschine (1) ein Straßenfertiger (2) ist, wobei das Heizsystem (11, 11') dazu konfiguriert ist, eine Einbaubohle (8) des Straßenfertigers (2) zu heizen.

3. Straßenbaumaschine nach Anspruch 1 oder 2, **dadurch gekennzeichnet, dass** die Straßenbaumaschine (1) dazu konfiguriert ist, die Primärantriebsquelle (3, 3') von einem Energiespeicher (29, 29') der Straßenbaumaschine (1) zu versorgen, wobei das Heizsystem (11, 11') dazu konfiguriert ist, den Energiespeicher (29, 29') abzukühlen.

4. Straßenbaumaschine nach einem der vorangehenden Ansprüche, **dadurch gekennzeichnet, dass** die Wärmepumpe (14, 14') mindestens einen Verdampfer (15, 15'), einen Verflüssiger (16, 16'), einen Verdichter (17, 17') und/oder ein Expansionsventil (18, 18') aufweist.

5. Straßenbaumaschine nach einem der vorangehenden Ansprüche, **dadurch gekennzeichnet, dass** das Heizsystem (11, 11') dazu konfiguriert ist, mindestens eine erste Komponente (12, 12') der Straßenbaumaschine (1) aufzuwärmen und mindestens eine zweite Komponente (35, 35') der Straßenbaumaschine (1) abzukühlen.

6. Straßenbaumaschine nach einem der vorangehenden Ansprüche, **dadurch gekennzeichnet, dass** das Heizsystem (11, 11') ein in einem ersten Kreislauf (21, 21') des Heizsystems (11, 11') zirkulierendes erstes Arbeitsmedium (22, 22') und/oder ein in einem zweiten Kreislauf (27, 27') des Heizsystems (11, 11') zirkulierendes zweites Arbeitsmedium (28, 28') und/oder ein in einem dritten Kreislauf (30, 30') des Heizsystems (11, 11') zirkulierendes drittes Arbeitsmedium (31, 31') aufweist.

7. Straßenfertiger nach Anspruch 6, **dadurch gekennzeichnet, dass** die Wärmepumpe (14, 14') dazu konfiguriert ist, eine erste Temperatur (T1, T1') des zweiten Arbeitsmediums (28, 28') auf eine zweite Temperatur (T2, T2') zu erhöhen.

8. Straßenfertiger nach Anspruch 6 oder 7, **dadurch gekennzeichnet, dass** eine Temperatur (T) des in dem dritten Kreislauf (30, 30') zirkulierenden dritten Arbeitsmediums (31, 31') zwischen 75°C und 200°C, vorzugsweise zwischen 100°C und 150°C beträgt.

9. Straßenbaumaschine nach einem der Ansprüche 6 bis 8, **dadurch gekennzeichnet, dass** das Heizsystem (11, 11') dazu konfiguriert ist, das erste Arbeitsmedium (22, 22') mittels einer Luftströmungsmaschine (23, 23') in den ersten Kreislauf (21, 21') zuzuführen.

10. Straßenbaumaschine nach einem der Ansprüche 6 bis 9, **dadurch gekennzeichnet, dass** das erste Arbeitsmedium (22, 22') mindestens mit einem Kühler (37, 37') eines Energiespeichers (29, 29') der Straßenbaumaschine (1) in Wärmetauschkontakt ist.

11. Straßenbaumaschine nach einem der Ansprüche 6 bis 10, **dadurch gekennzeichnet, dass** das dritte Arbeitsmedium (31, 31') mit der ersten Komponente (12, 12') in Wärmetauschkontakt ist.

12. Straßenbaumaschine nach einem der Ansprüche 6 bis 11, **dadurch gekennzeichnet, dass** das erste Arbeitsmedium (22, 22') und/oder das zweite Arbeitsmedium (28, 28') und/oder das dritte Arbeitsmedium (31, 31') ein Frostschutzmittel beinhaltet.

13. Straßenbaumaschine nach einem der vorangehenden Ansprüche, **dadurch gekennzeichnet, dass** die Wärmepumpe (14, 14') an der Zugmaschine (11, 11') angeordnet ist.

14. Straßenbaumaschine nach einem der Ansprüche 3 bis 11, **dadurch gekennzeichnet, dass** die Wärmepumpe (14, 14') an der ersten Komponente (12, 12') angeordnet ist.

15. Verfahren zum Betreiben eines Heizsystems (11, 11') einer Straßenbaumaschine (1) in Form eines Straßenfertigers (2) zum Herstellen einer Einbauschicht (ES) oder in Form eines Beschickerfahrzeugs (13) zum Fördern von Einbaumaterial (B, B') zu einem Straßenfertiger (2), wobei die Straßenbaumaschine (1) eine Zugmaschine (11, 11'), eine Primärantriebsquelle (3, 3'), ein Chassis (4, 4') und einen Gutbunker (5, 5') aufweist, wobei das Heizsystem (11, 11') eine Wärmepumpe (14, 14') aufweist, wobei das Verfahren die folgenden Verfahrensschritte umfasst:
- Zirkulieren eines ersten Arbeitsmediums (22, 22') in einem ersten Kreislauf (21, 21'),
- Übertragen einer Wärme von dem ersten Arbeitsmedium (22, 22') auf ein in einem zweiten Kreislauf (27, 27') zirkulierendes zweites Arbeitsmedium (28, 28'),
- Erhöhen einer ersten Temperatur (T1, T1') des zweiten Arbeitsmediums (22, 22') auf eine zweite Temperatur (T2, T2') durch Verdichten des zweiten Arbeitsmediums (22, 22'),
- Übertragen einer Wärme von dem zweiten Arbeitsmedium (28, 28') auf ein in einem dritten Kreislauf (30, 30') zirkulierendes drittes Arbeitsmedium (31, 31'),
- Übertragen einer Wärme von dem dritten Arbeitsmedium (31, 31') auf eine erste Komponente (12, 12') der Straßenbaumaschine (1).
